# EUROPÄISCHE PATENTSCHRIFT

(11) **EP 0 695 640 B1**
(45) Veröffentlichungstag und Bekanntmachung des Hinweises auf die Patenterteilung: **22.03.2000**
(21) Anmeldenummer: 95250146.8
(22) Anmeldetag: 16.06.1995
(51) Int. Cl.: B41J 2/135, B41J 2/14

(54) **Tintendruckkopf aus einzelnen Tintendruckmodulen**
Ink jet printhead from unitary modules
Tête d'imprimante à jet d'encre modulaire

(30) Priorität: 05.07.1994 DE 4424770
(43) Veröffentlichungstag der Anmeldung: 07.02.1996
(73) Patentinhaber: Francotyp-Postalia Aktiengesellschaft & Co., 16547 Birkenwerder (DE)
(72) Erfinder: Thiel, Wolfgang, Dr., D-13503 Berlin (DE); Zhang, Junming, Dr., D-10787 Berlin (DE)

(56) Entgegenhaltungen:
- EP-A- 0 067 653
- DE-A- 2 649 970
- DE-A- 4 225 799
- US-A- 4 769 654

## Beschreibung

Die Erfindung betrifft einen Tintendruckkopf, der aus Tintendruckmodulen zusammengesetzt ist, die nach dem Edge-Shooter-Prinzip arbeiten und vorzugsweise mit Piezoaktoren ausgerüstet sind.
Der Tintendruckkopf ist für den Einsatz in kleinen schnellen Druckern vorgesehen, die wiederum Bestandteil von modernen Maschinen zum Frankieren von Postgut oder zum Drucken von Adressen sind. Ein derartiger Drucker ist auch als Produktbeschriftungsgerät geeignet.

Im Unterschied zum üblichen Bürodrucker mit zeilenweisem Abdruck erfolgt der Druck als einmaliger Frankierabdruck in einem Durchlauf des Postgutes. Die Druckbreite bestimmt die Anzahl der untereinander anzuordnenden Düsen und damit eine Dimension des Tintendruckkopfes. Zum angebotenen Komfort von Frankiermaschinen gehören Klischees mit Wort- und Bildzeichen. Zur Gewährleistung einer guten Druckqualität sind Druckauflösungen von annähernd 200 dpi erforderlich. Das bedingt Düsenöffnungen von 40 bis 50 µm Breite. Bei einer üblichen Klischeebreite von 25,4 mm (entspricht einem Inch oder Zoll) werden damit hohe Anforderungen an die Genauigkeit der Düsenaufteilung und deren Ansteuerung gestellt. Der Justagefehler muß hier unter 10 µm gehalten werden.

Es ist ein Tintendruckkopf der eingangs beschriebenen Art bekannt, siehe DE 42 25 799 A1, der aus mehreren unterschiedlichen Modulen besteht, von denen nur ein außenliegender Modul an seiner Stirnseite die gemeinsame Düsenreihe trägt. Alle Module weisen von Piezoaktoren antreibbare Druckkammern für den Tintenausstoß auf, die über entsprechend geführte Kanäle mit den zugeordneten Düsen verbunden sind. Die Verbindungskanäle von Modul zu Modul verlaufen zwangsläufig orthogonal zu den Druckkammern.
Für die durch mehrere Module verlaufenden Verbindungskanäle sind eine höhere Genauigkeit als die für die Druckkammern und ein höherer Justieraufwand erforderlich. Die verschieden langen Verbindungskanäle bedingen zusätzliche elektronische Steuermaßnahmen.
Obwohl der Vorteil nur einer einzigen Düsenreihe unstreitig ist, ist der technologische Aufwand zur Herstellung der zueinander unterschiedlichen Module noch beträchtlich.

Es ist weiterhin ein Tintendruckkopf bekannt, siehe DE 26 49 970 A1, der in Sandwich-Bauweise aus einzelnen glatten Platten gleicher Größe zusammengesetzt ist.
Zu beiden Seiten einer Düsenplatte sind nacheinander je eine Zwischenplatte, zwei Kanalplatten, eine Pumpenplatte, eine Membranplatte und an deren Außenseite Piezoaktoren angeordnet.
Die Düsenplatte ist an ihrer einen Stirnseite mit zahnartigen Ausschnitten versehen, die die Düsen beziehungsweise Düsenöffnungen darstellen. Im dahinter liegenden Teil der Düsenplatte sind Ausgleichskammern beziehungsweise Ausnehmungen vorhanden zwecks Entkopplung der beiderseits der Düsenplatte liegenden Tintendruckkammern.
Die Zwischenplatten weisen Durchbrüche für den Tintenfluß zu den Düsen auf.
In den Kanalplatten befinden sich in Form von Durchbrüchen Tinten- beziehungsweise Energieflußkanäle zu den Düsen und Zulaufkanäle für Tinte aus einem Tintenreservoir.
Die Pumpenplatten weisen Durchbrüche analog den Ausgleichskammern in der Düsenplatte auf, von denen der eine Teil als Pumpenraum und der andere Teil als Tintenflußkanal dient.
Die Membranplatten dienen neben ihrer eigentlichen Funktion noch zum Verschluß des Systems und als Träger der Piezoaktoren.
Die beschriebene Anordnung stellt im wesentlichen einen Tintendruckkopf aus zwei zueinander völlig spiegelsymmetrisch aufgebauten Tintendruckmodulen mit einer gemeinsamen Düsenplatte dar, wobei Piezoaktoren nur an den beiden Außenwänden befestigt sind und gegenüberliegende Piezoaktoren gleichzeitig angesteuert werden.
Obwohl der Aufwand von 11 Platten recht beträchtlich ist, werden mit diesem Tintendruckkopf auf Grund des Aufbaus sowie der Betriebsweise nur Druckauflösungen von 24 dpi erreicht; erforderlich sind aber 192 dpi.

Zweck der Erfindung ist eine Verringerung des Herstellungsaufwandes bei Erreichung der erforderlichen Druckauflösung.

Der Erfindung liegt die Aufgabe zugrunde, einen Tintendruckkopf der eingangs genannten Art zu schaffen, bei dem unter Beibehaltung des Prinzips einer einzigen Düsenreihe die Anzahl unterschiedlicher Tintendruckmodule beziehungsweise Bausteine wesentlich verringert wird und bei dem die Tintenwege von den Druckkammern zu den Düsen annähernd gleich lang sind.

Erfindungsgemäß wird diese Aufgabe entsprechend dem Hauptanspruch gelöst.

Weitere vorteilhafte Merkmale der Erfindung sind den Unteransprüchen zu entnehmen.
Es wird ein kompakter Druckkopfaufbau in Stapelbauweise mit hoher Packungsdichte erreicht. Mit der Stapelbauweise werden Justierprobleme minimiert.
Die gewünschte Druckdichte von 192 dpi kann auf zwei Wegen erzielt werden.
Soll der Tintendruckkopf mit seiner Düsenreihe orthogonal zur relativen Bewegungsrichtung des Aufzeichungsträgers angeordnet sein, dann ist die frontseitige Modul- beziehungsweise Plattenlänge auf die Druckbreite von 25,4 mm beschränkt, somit sind pro Modul maximal 48 Tintendruckkammern erzielbar. Demzufolge sind auf jeder Seite des Düsenmoduls zwei Tintendruckmodule vorzusehen, zwischen denen eine entsprechend bemessene Distanzplatte einzufügen ist.
Darf der Tintendruckkopf mit seiner Düsenreihe schräg, beispielsweise im Winkel von 30 Grad zur relativen Bewegungsrichtung des Aufzeichnungsträgers angeordnet sein, dann kann die frontseitige Modul- beziehungsweise Plattenlänge verdoppelt werden und pro Modul sind somit 96 Tintendruckkammern erzielbar. Demzufolge ist auf jeder Seite des Düsenmoduls nur ein Tintendruckmodul vorzusehen.
Bis auf die außen abschließenden Deckplatten, bei denen kein zusätzlicher Bearbeitungsvorgang erforderlich ist, können alle Platten unter Einsatz der Lithographie-Technik hochgenau hergestellt werden. Die Durchbrüche, die Düsenöffnungen beziehungsweise die Düsen, die Tintenkammern und die Tintenkanäle sind auf die gleiche Weise herstellbar. Geeignete Technologien sind Ätzen, Laserbohren, Sandstrahlen oder LIGA-Technik.
Bei Ausführung der Platten in Stahl wäre noch Stanzen sowie Funkenerosion möglich. Eine aufwendige Kontrolle der Ätztiefe entfällt.

Die Adapterplatte erfüllt mehrere Funktionen:
- mechanische und fluidische Verbindung zwischen Tintendruckmodul und Düsen,
- räumliche Anpassung zwischen größeren Tintenkanälen beziehungsweise den zu diesen führenden Durchbrüchen und kleineren Düsenöffnungen sowie zwischen deren räumlichen Versatz zueinander,
- Reduktion von 2n Spalten Tintendruckkammern auf eine Spalte Düsen,
- Distanzstück zwischen Düsenplatte und Piezoaktoren.

Die Problematik der Druckauflösung sowie der Genaugikeit der Düsenaufteilung (Äquidistanz) und der Düsenform ist von den Tintendruckmodulen weg in die Kombination aus Adapter- und Düsenplatte verlagert worden und hier mittels der Lithographie-Technik ohne Schwierigkeiten beherrschbar.
Der vorgeschlagene Aufbau der Tintendruckmodule aus erster Deckplatte, Zwischenplatte, Trennplatte, Zwischenplatte und zweiter Deckplatte ermöglicht es, die Tintendruckkammern entweder in die Deckplatte oder in die Zwischenplatte einzuformen. Sowohl der Versatz der Tintendruckkammern beiderseits der Trennplatte auf Lücke als auch die Trennplatte selbst bewirken eine gute akustische Entkopplung innerhalb eines Moduls. Bei mehr als einem Tintendruckmodul beiderseits des Düsenmoduls wird durch die zwischen diesen angeordnete Distanzplatte eine gute akustische Entkopplung erreicht.

Die Adapter- und Distanzplatten sind mit Ausnehmungen für die Piezoaktoren und deren Anschlußleitungen versehen; zweckmäßigerweise sind diese Ausnehmungen zur Rückseite offen.

Zur Verbesserung der Zugänglichkeit zu den Piezoaktoren kann die Düsenplatte in gleicher Weise mit Ausnehmungen versehen werden.

Da die näher zum Düsenmodul liegenden Tintendruckkammern so weit von der Frontseite zurückversetzt sind, daß gleich lange Tintenwege wie bei den weiter außen liegenden Tintendruckkammern bestehen, werden auch gleiche Betriebsbedingungen erreicht und korrigierende Steuerungsmaßnahmen erübrigen sich.

Die Verbindung der Platten eines Moduls untereinander kann vorteilhaft mittels thermischem Bonden erfolgen. Die Verbindung der Module untereinander kann vorzugsweise mittels eines uv-aktivierbaren Klebers erfolgen, der zuvor in Lithographie-Technik aufgebracht worden ist.

Die Erfindung wird nachstehend am Ausführungsbeispiel näher erläutert.

Es zeigen:
- Fig. 1: Die Frontansicht eines Tintendruckkopfes aus einem Düsenmodul und zwei Tintendruckmodulen in schematischer Darstellung,
- Fig. 2: einen Tintendruckkopf gemäß Fig. 1, teilweise schematisch in Explosivdarstellung,
a) rechter Abschnitt,
b) linker Abschnitt,
- Fig. 3: ein Detail aus dem Düsenmodulbereich schematisch in Explosivdarstellung,
- Fig. 4: die Frontansicht eines Tintendruckkopfes aus einem Düsenmodul und vier Tintendruckmodulen.

Gemäß Fig. 1 besteht ein Tintendruckkopf aus einem Düsenmodul 1 und zwei spiegelsymmetrisch zu diesem angeordneten und aufgebauten Tintendruckmodulen 2, 3, die mit beidseitig aufgebrachten Piezoaktoren 21, 27, 31, 37 versehen sind, vergleiche auch Fig. 2.

Der Düsenmodul 1 besteht aus einer Düsenplatte 11 und zwei beidseitig zu dieser angeordneten Adapterplatten 12, 13.
Die Adapterplatten 12, 13 sind mit Durchbrüchen 121, 131 entsprechend der Anzahl der Tintendruckkammern 232, 252; 323, 352 in den Tintendruckmodulen 2, 3 versehen. Ferner weisen die Adapterplatten 12, 13 noch Ausnehmungen 122, 132 auf, in die die innenliegenden Piezoaktoren 21, 31 der Tintendruckmodule 2, 3 hineinragen.
Die Düsenplatte 11 ist in ihrem Frontbereich regelmäßig gezahnt, die Zahnlücken stellen die Düsen 111 dar, Auf diese Weise sind bis zu 192 Düsen untereinander angeordnet. Die Düsen 111 sind abwechselnd mit den Tintendruckkammern 232, 332, 252, 352 in den Tintendruckmodulen 2, 3 fließverbunden. Auf diese Weise werden genügend große Abstände zwischen den benachbarten Tintendruckkammern und ihren zugehörigen Tintenkanälen erreicht.
Die Durchbrüche 121 131 in den Adapterplatten 12, 13, vergleiche auch Fig. 3, sind einerseits in ihrem einen Bereich den Abmessungen d (Düsenhöhe) der Düsen 111 angepaßt und fluchten mit diesen. Andererseits sind die Durchbrüche 121, 131 in ihrem anderen Bereich den Abmessungen D (Tintenkanalhöhe) der Tintenkanäle zu den Tintendruckkammern 232, 252, 332, 352 angepaßt und fluchten auch mit diesen.
Zur Erzielung gleich langer Tintenwege von den Tintendruckkammern 232, 252, 332, 352 zu den Düsen 111 sind die zum Düsenmodul 1 näher liegenden Tintendruckkammern 232, 332 gegenüber den entfernter liegenden Tintendruckkammern 252, 352 entsprechend weiter von der Tintenausstoßseite zurückversetzt. Das würde in diesem Fall der Summe aus der Dicke der Trennplatte 241, 341 und der Zwischenplatte 231, 331 entsprechen.

Der Tintendruckmodul 2 besteht aus einer ersten Deckplatte 22 mit darauf außen aufgebrachten Piezoaktoren 21, einer ersten Zwischenplatte 23, einer Trennplatte 24, einer zweiten Zwischenplatte 25 sowie einer zweiten Deckplatte 26 und darauf außen aufgebrachten Piezoaktoren 27, siehe Fig. 2a.
Einerseits sind zwischen der ersten Deckplatte 22 und der ersten Zwischenplatte 23 Tintendruckkammern 232 und andererseits sind zwischen der zweiten Deckplatte 26 und der zweiten Zwischenplatte 25 Tintendruckkammern 252 äquidistant untereinander angeordnet. Die Tintendruckkammern 232 sind hier in die erste Zwischenplatte 23 als langgestreckte Durchbrüche in Richtung von der Front- zur Rückseite eingeformt. Eine Wand der Tintendruckkammer wird durch die Deckplatte 22 gebildet. Analog sind die Tintendruckkammern 252 in die zweite Zwischenplatte 25 äquidistant untereinander eingeformt. Hier bildet die Deckplatte 26 eine Seitenwand der Tintendruckkammer 252.
Die Tintendruckkammern 232 in der ersten Zwischenplatte 23 sind gegenüber denen in der zweiten Zwischenplatte 25 auf Lücke zueinander versetzt, wodurch die akustische Entkopplung noch verstärkt wird.

Analog zum Tintendruckmodul 2 besteht der Tintendruckmodul 3 aus einer ersten Deckplatte 32 mit darauf außen aufgebrachten Piezoaktoren 31, einer ersten Zwischenplatte 33, einer Trennplatte 34, einer zweiten Zwischenplatte 35 sowie einer zweiten Deckplatte 36 und darauf außen aufgebrachten Piezoaktoren 37. Die Anordnung und Ausbildung der Tintendruckkammern 332 und 352 ist gleichfalls analog wie beim Tintendruckmodul 2, siehe Fig. 2b.

Auf diese Weise fluchten die äußeren Tintendruckkammern 252 des Tintendruckmoduls 2 mit den äußeren Tintendruckkammern 352 des Tintendruckmoduls 3 und die inneren Tintendruckkammern 232 des Tintendruckmoduls 2 fluchten mit den inneren Tintendruckkammern 332 des Tintendruckmoduls 3.

Die Piezoaktoren 21, 27 31, 37 sind an den Deckplatten 22, 26, 32, 36 in den Bereichen befestigt, die gegenüber den Tintendruckkammern 232, 252, 332, 352 liegen.

Wie Fig. 2a und 3 zu entnehmen ist, bewirkt ein von einem Piezoaktor 21 abgegebener Druckimpuls eine Verkleinerung der Tintendruckkammer 232, wodurch Tinte durch den Tintenabflußkanal 231, durch die Durchbrüche 221, 121 zur Düse 111 gedrückt wird und um 90 Grad umgelenkt an der Düsenplatte 11 die Düse111 als Tintentropfen verläßt. Nach Abklingen des Druckimpulses wird Tinte über den Tintenzuflußkanal 233 nachgesaugt. Die Wirkungsweise ist für die anderen Tintendruckkammern analog.

Wie schon weiter vorn beschrieben, kann die Düsenspalte beziehungsweise die zugeordnete Plattenlänge 25,4 mm betragen. Um hier 192 dpi zu erreichen, müssen dann beiderseits des Düsenmoduls 1 jeweils zwei Tintendruckmodule 2, 6, 3, 7 angeordnet sein, vergleiche Fig. 4.
In diesem Fall sind zusätzlich noch Distanzplatten 4, 5 zwischen den Tintendruckmodulen 2 und 6 sowie 3 und 7 erforderlich, die gleichfalls mit Durchbrüchen für die Tintenführung und mit Ausnehmungen für die Piezoaktoren versehen sind.

Die Ausnehmungen 122, 132 in den Adapterplatten 12, 13 reichen zweckmäßigerweise bis zur Rückseite, so daß von dieser Seite eine Zugangsmöglichkeit zu den Piezoaktoren 21, 27, 31, 37 besteht. Analog sind dann auch die Distanzplatten ausgebildet.
Zur weiteren Verbesserung der Zugänglichkeit kann die Düsenplatte 1 in gleicher Weise mit einer Ausnehmung versehen werden.

### Verwendete Bezugszeichen

- 1: Düsenmodul
- 11: Düsenplatte
- 111: Düse
- 12: Adapterplatte für Tintendruckmodul 2
- 121: Durchbruch in Adapterplatte 12 für Tintenkanal
- 122: Ausnehmung in Adapterplatte 12 für Piezoaktoren 21
- 13: Adapterplatte für Tintendruckmodul 3
- 131: Durchbruch in Adapterplatte 13 für Tintenkanal

- 2: Tintendruckmodul
- 21: Piezoaktor auf Deckplatte 22
- 22: Deckplatte
- 221: Durchbruch in Deckplatte 22 für Tintenkanal
- 23: Zwischenplatte
- 231: Tintenabflußkanal in Zwischenplatte 23
- 232: Tintendruckkammer in Zwischenplatte 23
- 233: Tintenzuflußkanal in Zwischenplatte 23
- 24: Trennplatte
- 241: Durchbruch in Trennplatte 24 für Tintenkanal
- 25: Zwischenplatte
- 251: Tintenabflußkanal in Zwischenplatte 25
- 252: Tintendruckkammer in Zwischenplatte 25
- 253: Tintenzuflußkanal in Zwischenplatte 25
- 26: Deckplatte
- 27: Piezoaktor auf Deckplatte 26

- 3: Tintendruckmodul
- 31: Piezoaktor auf Deckplatte 32
- 32: Deckplatte
- 321: Durchbruch in Deckplatte 32 für Tintenkanal
- 33: Zwischenplatte
- 331: Tintenabflußkanal in Zwischenplatte 33
- 332: Tintendruckkammer in Zwischenplatte 33
- 333: Tintenzuflußkanal in Zwischenplatte 33
- 34: Trennplatte
- 341: Durchbruch in Trennplatte 34 für Tintenkanal
- 35: Zwischenplatte
- 351: Tintenabflußkanal in Zwischenplatte 35
- 352: Tintendruckkammer in Zwischenplatte 35
- 353: Tintenzuflußkanal in Zwischenplatte 35
- 36: Deckplatte
- 37: Piezoaktor auf Deckplatte 26

- 4: Distanzplatte

- 5: Distanzplatte

- d: Düsenhöhe
- dpi: dots per inch
- D: Höhe des Tintenkanals beziehungsweise der zu diesen führenden Durchbrüche 121, 231, 241, 251, 131, 331, 341, 351

## Patentansprüche

1. Tintendruckkopf aus einzelnen Tintendruckmodulen (2, 3), die nach dem Edge-Shooter-Prinzip aufgebaut und mit Piezoaktoren (21, 27, 31, 37) ausgerüstet sind sowie eine gemeinsame Düsenplatte (11) haben, die an einer Stirnseite mit einer Zahnung versehen ist, wobei die Zahnlücken zur Bildung von Düsen (111) dienen und im einzelnen
ein Düsenmodul (1) mittig zwischen zueinander spiegelsymmetrisch aufgebauten Tintendruckmodulen (2, 3) angeordnet ist und auf der Tintenausstoßseite bündig mit denselben abschließt,
die Tintendruckmodule (2, 3) beidseitig mit den Piezoaktoren (21, 27, 31, 37) über zugeordneten Tintendruckkammern (232, 252, 332, 352) versehen sind,
jeder Tintendruckmodul (2, 3) aus einer ersten Deckplatte (22, 32), einer ersten Zwischenplatte (23, 33), einer Trennplatte (24, 34), einer zweiten Zwischenplatte (25, 35) und einer zweiten Deckplatte (26, 36) sowie den außen auf den Deckplatten (22, 26, 32, 36) befestigten Piezoaktoren (21, 27, 31, 37) besteht, wobei die Deckplatten (22, 26, 32, 36) zugleich als Membranplatten dienen,
der Düsenmodul (1) aus der Düsenplatte (11) und zwei beidseitig derselben angeordneten Adapterplatten (12, 13) besteht,
die Adapterplatten (12, 13) mit Durchbrüchen (121, 131) für die auf ihrer Seite liegenden Tintendruckkammern (232, 252; 332, 352) versehen sind, wobei jeweils ein Durchbruch (121, 132) einer Tintendruckkammer (232, 252, 332, 352) zugeordnet ist,
die Adapterplatten (12, 13) außerdem mit Ausnehmungen (122, 132) versehen sind, in die die benachbarten Piezoaktoren (21, 31) hineinragen,
die Düsen (111) in Form der Zahnlücken und der die Seitenwände bildenden Adapterplatten (12, 13) äquidistant in einer Spalte untereinander angeordnet sind und abwechselnd von Tintendruckmodul (2) zu Tintendruckmodul (3) über die zugeordneten Durchbrüche (121, 131) in den Adapterplatten (12, 13) mit den zugeordneten Tintendruckkammern (232, 332, 252, 352) fließverbunden sind.

2. Tintendruckkopf nach Anspruch 1, **dadurch gekennzeichnet**,
daß in die Zwischenplatten (23, 25, 33, 35) die Tintendruckkammern (232, 252, 332, 352) untereinander äquidistant in Form von Durchbrüchen eingeformt sind, die seitlich einerseits durch die Deckplatten (22, 26, 32, 36) und andererseits durch die Trennplatten (24, 34) begrenzt sind,
daß die Tintendruckkammern (232, 252, 332, 352) innerhalb des Tintendruckmoduls (2, 3) auf Lücke zueinander versetzt sind und
daß die dem Düsenmodul (1) näher liegenden Tintendruckkammern (232, 332) im Verhältnis zu den entfernter liegenden Tintendruckkammern (252, 352) so weit von der Tintenausstoßseite zurückversetzt sind, daß gleich lange Tintenwege von den Tintendruckkammern (232, 252, 332, 352) zu den Düsen (111) bestehen.

3. Tintendruckkopf nach Anspruch 1, **dadurch gekennzeinet**,
daß die Tintendruckkammern in die Deckplatten (22, 26, 32, 36) untereinander äquidistant eingeformt und seitlich durch die Zwischenplatten (23, 25, 33, 35) begrenzt sind,
daß die Tintendruckkammern innerhalb des Tintendruckmoduls (2, 3) zueinander auf Lücke versetzt sind und
daß die dem Düsenmodul (1) näher liegenden Tintendruckkammern im Verhältnis zu den entfernter liegenden Tintendruckkammern so weit von der Tintenausstoßseite zurückversetzt sind, daß gleich lange Tintenwege von allen Tintendruckkammern zu den Düsen (111) bestehen.

4. Tintendruckkopf nach Anspruch 1 , **dadurch gekennzeichnet**,
daß bei mehr als einem Tintendruckmodul (2, 3, 6, 7) beiderseits des Düsenmoduls (1) zwischen denselben eine Distanzplatte (4, 5) angeordnet ist, die gleichfalls mit Durchbrüchen für die Tintenführung und mit Ausnehmungen für die Piezoaktoren versehen ist.

5. Tintendruckkopf nach Anspruch 1 und 4, **dadurch gekennzeichnet**,
daß die Ausnehmungen (122, 132) in den Adapterplatten (12, 13) und die Ausnehmungen in den Distanzplatten (4, 5) bis zur Rückseite derselben reichen und auf diese Weise offen sind.

6. Tintendruckkopf nach Anspruch 1, **dadurch gekennzeichnet**,
daß die Düsenplatte (11) rückwärtig mit gleichen Ausnehmungen versehen ist wie die Adapterplatten (12,13).

7. Tintendruckkopf nach Anspruch 1, **dadurch gekennzeichnet**,
daß die Durchbrüche (121, 131) in den Adapterplatten (12, 13) einerseits in dem den Düsen (111) benachbarten Bereich den Abmessungen derselben, insbesondere der durch die Zahnlückenhöhe bestimmten Düsenhöhe (d), angepaßt sind und
andererseits in dem den Verbindungskanälen zu den Tintendruckkammern (232, 252, 332, 352) benachbarten Bereich den Abmessungen derselben, insbesondere der Höhe (D) der Tintenkanäle beziehungsweise der diese bildenden Durchbrüche (221, 331) angepaßt sind.

## Claims

1. An ink print head consisting of individual ink print modules (2, 3) designed according to the edge shooter principle, provided with piezoactuators (21, 27, 31, 37) and having a joint nozzle plate (11) with a toothing on one face, wherein the tooth spaces serve to form nozzles (111); and specificallya nozzle module (1) is arranged centrically between two ink print modules (2, 3) of a mirror-invertedly symmetrical design and is flush with them on the ink ejection side;
the ink print modules (2, 3) are provided on both sides with the piezoactuators (21, 27, 31, 37) over the assigned ink pressure chambers (232, 252, 332, 352);
each ink print module (2, 3) consists of a first cover plate (22, 32), a first intermediate plate (23, 33), a separating plate (24, 34), a second intermediate plate (25, 35) and a second cover plate (26, 36) as well as of the piezoactuators (21, 27, 31, 37) fixed outside on the cover plates (22, 26, 32, 36), the cover plates (22, 26, 32, 36) serving as membrane plates at the same time;
the nozzle module (1) consists of the nozzle plate (11) and two adapter plates (12, 13) arranged on either side of it;
the adapter plates (12, 13) are provided with openings (121, 131) for the ink pressure chambers (232, 252, 332, 352) situated on their side, always one opening (121, 132) being assigned to one ink pressure chamber (232, 252, 332, 352);
the adapter plates (12, 13) are moreover provided with recesses (122, 132) into which the adjacent piezoactuators (21, 31) extend;
the nozzles (111) formed by the tooth spaces and the adapter plates (12, 13) that form the side walls are arranged equidistantly one below the other in a column and, alternately from ink print module (2) to ink print module (3), they are flowingly connected with the assigned ink pressure chambers (232, 332, 252, 352) through the assigned openings (121, 131) in the adapter plates (12, 13).

2. An ink print head according to Claim 1, **characterized in** that the pressure chambers (232, 252, 332, 352) are formed equidistantly one below the other into the intermediate plates (23, 25, 33, 35) in the form of openings that are laterally limited by the cover plates (22, 26, 32, 36) on the one hand and by the separating plates (24, 34) on the other hand;
that the ink pressure chambers (232, 252, 332, 352) are arranged in a staggered relation with one another inside the ink print module (2, 3); and
that the ink pressure chambers (232, 332) that are closer to the nozzle module (1) are placed so far away from the ink ejection side as compared with the more distant ink pressure chambers (252, 352) that there result ink paths of equal lengths from the ink pressure chambers (232, 252, 332, 352) to the nozzles (111).

3. An ink print head according to Claim 1, **characterized in** that the pressure chambers are formed equidistantly one below the other into the cover plates (22, 26, 32, 36) and are laterally limited by the intermediate plates (23, 25, 33, 35);
that the ink pressure chambers are arranged in a staggered relation with one another inside the ink print module (2, 3); and
that the ink pressure chambers that are closer to the nozzle module (1) are placed so far away from the ink ejection side as compared with the more distant ink pressure chambers that there result ink paths of equal lengths from the ink pressure chambers to the nozzles (111).

4. An ink print head according to Claim 1, **characterized in** that, in case there is more than one ink print module (2, 3, 6, 7) provided on either side of the nozzle module (1), a distance plate (4, 5) is arranged between said ink print modules that is also provided with openings for ink supply and with recesses for the piezoactuators.

5. An ink print head according to Claims 1 and 4, **characterized in** that the recesses (122, 132) in the adapter plates (12, 13) and the recesses in the distance plates (4, 5) extend to the rear side of the same and thus are open.

6. An ink print head according to Claim 1, **characterized in** that the nozzle plate (11) on its rear side is provided with the same recesses as the adapter plate (12, 13).

7. An ink print head according to Claim 1, **characterized in** that the openings (121, 131) in the adapter plates (12, 13),
on he one hand, in the area adjacent to the nozzles (111), are adapted to the dimensions of said nozzles, in particular to the nozzle height (d) determined by the height of the tooth spaces, and
on the other hand, in the area adjacent to the connecting canals of the ink pressure chambers (232, 252, 332, 352), are adapted to the dimensions of said canals, in particular to the height (D) of the ink canals or of the opening forming these canals (221, 331).

## Revendications

1. Tête d'impression à jet d'encre composée de différents modules d'impression à jet d'encre (2, 3) qui sont montés selon le principe Edge-Shooter et qui sont munis de piézo-acteurs (21, 27, 31, 37) et qui comportent également un plateau frontal commun (11). Celui-ci est muni de dents sur un côté frontal, les creux servant à la formation de buses (111) et en détail
un module de buse (1) est situé au centre entre des modules d'impression à jet d'encre montés symétriquement les uns par rapport aux autres (2, 3). Ceux-ci , sur la face de débit d'encre, se terminent à la même hauteur que ces derniers,
les modules d'impression à jet d'encre (2, 3) sont munis sur les deux faces de piézo-acteurs (21, 27, 31, 37) par les chambres d'impression à jet d'encre (232, 252, 332, 352),
chacun des modules d'impression à jet d'encre (2, 3) se compose d'une première plaque de recouvrement (22, 32), d'une première plaque intermédiaire (23, 33), d'une plaque de séparation (24, 34),
d'une deuxième plaque intermédiaire (25, 35) et d'une deuxième plaque de recouvrement (26, 36) ainsi que de piézo-acteurs (21, 27, 31, 37) fixés à l'extérieur sur les plaques de recouvrement (22, 26, 32, 36), les plaques de recouvrement (22, 26, 32, 36) servant également de plaque de membrane,
le module de la buse (1) se compose de la plaque de buse (11) et de deux plaques d'adaptation (12, 13) situées sur les deux faces,
les plaques d'adaptation (12, 13) sont munies d'ajours (121, 131) pour les brides de fixation de l'imprimante à jet d'encre (232, 252, 332, 352) situées de leur côté, chaque ajour (121, 132) étant associé à une bride de fixation de l'imprimante à jet d'encre (232, 252, 332, 352),
les plaques d'adaptation (12, 13) sont en outre munies de creux (122, 132), dans lesquels les piézo-acteurs voisins (21, 31) viennent se poser,
les buses (111) de la même forme que celle des creux et les surfaces latérales formant les plaques d'adaptation (12, 13) sont disposés les uns par rapport aux autres à une distance égale dans une fente et sont reliés à tour de rôle d'un module d'impression à jet d'encre (2) à un module d'impression à jet d'encre (3) par l'intermédiaire des ajours correspondants (121, 131) dans les plaques d'adaptation (12, 13) dans les chambres d'impression à jet d'encre (232, 332, 252, 352) correspondantes.

2. Tête d'imprimante à jet d'encre selon la revendication 1, caractérisée par le fait que
dans les plaques intermédiaires (23, 25, 33, 35), les chambres d'impression à jet d'encre (232, 252, 332, 352) sont placées les une par rapport aux autres à une égale distance sous la forme d'ajours qui sont limités d'une part par les plaques de recouvrement (22, 26, 32, 36) et d'autre part par les plaques de séparation (24, 34),
les chambres d'impression à jet d'encre (232, 252, 332, 352) sont décalées les unes par rapport aux autres dans le module d'impression à jet d'encre (2, 3) et
les chambres d'impression à jet d'encre (232, 332) situées le plus près du module de la buse (1) sont décalées vers l'arrière par rapport aux chambres d'impression à jet d'encre (252, 352) plus éloignées et ce aussi loin de la face de débit de l'encre pour qu'il y ait des cheminements aussi long pour l'encre en partant des chambres d'impression à jet d'encre (232, 252, 332, 352) vers les buses (111).

3. Tête d'imprimante à jet d'encre selon la revendication 1, caractérisée par le fait que
les chambres d'impression à jet d'encre sont inclues dans les plaques de recouvrement (22, 26, 32, 36) et ce à égale distance les unes des autres et qu'elles sont délimitées sur les côtés par des plaques intermédiaires (23, 25, 33, 35),
que les chambres d'impression à jet d'encre sont décalées par rapport aux creux à l'intérieur du module d'impression à jet d'encre (2, 3) et
que les chambres d'impression à jet d'encre, situées plus près du module de la buse (1) sont décalées d'autant plus vers l'arrière par rapport aux chambres d'impression à jet d'encre plus éloignées pour qu'il y ait des cheminements assez longs pour l'encre en partant des chambres d'impression à jet d'encre vers les buses (111).

4. Tête d'imprimante à jet d'encre selon la revendication 1, caractérisée par le fait que
lorsqu'il y a plus d'un module d'impression à jet d'encre (2, 3, 6, 7), une plaque d'écartement (4, 5) est placée à égale distance des deux côtés entre le module de la buse (1). Cette plaque d'écartement est également munie d'ajours pour la conduite de l'encre et de creux pour les piézo-acteurs.

5. Tête d'imprimante à jet d'encre selon les revendications 1 et 4, caractérisée par le fait que
les ajours (122, 132) dans les plaques d'adaptation (12, 13) et que les ajours dans les plaques d'écartement (4, 5) vont jusqu'à la face arrière de celles-ci et que de cette manière, celles-ci sont ouvertes.

6. Tête d'imprimante à jet d'encre selon la revendication 1, caractérisée par le fait que
la plaque des buses (11) est munie à l'arrière des mêmes ajours que les plaques d'adaptation (12, 13).

7. Tête d'imprimante à jet d'encre selon la revendication 1, caractérisée par le fait que
les ajours (121, 131) dans les plaques d'adaptation (12, 13) sont adaptés d'une part aux dimensions du domaine voisin des buses (111), en particulier à la hauteur des creux définie par la hauteur des buses (d) et
d'autre part, que dans le domaine voisin des canaux de liaison vers les chambres d'impression à jet d'encre (232, 252, 332, 352), les dimensions soient adaptées, en particulier la hauteur (D) des canaux d'encre, respectivement les ajours (221, 331) qui les composent.
